# EUROPÄISCHE PATENTSCHRIFT

(11) **EP 2 420 738 B1**
(45) Veröffentlichungstag und Bekanntmachung des Hinweises auf die Patenterteilung: **06.03.2019**
(21) Anmeldenummer: 11175899.1
(22) Anmeldetag: 29.07.2011
(51) Int. Cl.: F24C 15/20

(54) **Dunstabzugshaube mit einer Luftleiteinheit für die Ansaugöffnung**
Extractor hood with an air guidance unit for the suction opening
Hotte aspirante avec une unité de guidage d'air pour l'ouverture d'aspiration

(30) Priorität: 17.08.2010 DE 102010039408
(43) Veröffentlichungstag der Anmeldung: 22.02.2012
(73) Patentinhaber: BSH Hausgeräte GmbH, 81739 München (DE)
(72) Erfinder: Abele, Dominik, 76351 Linkenheim (DE); Jordan, Dietmar, 75417 Mühlacker (DE); Neumann, Ulmar, 76694 Forst (DE); Wilde, Thomas, 76297 Stutensee (DE)

(56) Entgegenhaltungen:
- EP-A1- 1 624 254
- EP-A1- 1 705 430
- EP-A1- 2 516 930
- DE-A1-102006 055 001
- DE-A1-102008 020 149

## Beschreibung

Die Erfindung betrifft eine Dunstabzugshaube mit einem in die Ansaugöffnung eingesetzten Luftleitelement.

Bei Dunstabzugsvorrichtungen, insbesondere Dunstabzugshauben, ist es bekannt die Ansaugöffnung der Dunstabzugshaube mit einer Prallplatte weitestgehende abzudecken. Hierbei erfolgt das Einsaugen von verunreinigter Luft, die im Folgenden auch als Dünste oder Wrasen bezeichnet wird, in die Dunstabzugsvorrichtung über einen an dem Rand der Prallplatte gebildeten Spalt zwischen der Prallplatte und dem Dunstabzugshaube, insbesondere dem Dunstabzugsgehäuse. Nach dem Durchtreten des Wrasens durch den Spalt gelangt dieser zu einem hinter der Prallplatte, beispielsweise in oder hinter der Absaugöffnung, angebrachten Fettfilter, an dem Verunreinigungen aus den Dünsten und Wrasen entfernt werden.

In der EP 1 624 254 A1 wird eine Dunstabzugshaube mit einer horizontalen Stauplatte beschrieben, um welche ein Schlitz zur Bildung eines Abzugsbereiches angeordnet ist. Entlang eines Teils des Abzugsbereiches ist dabei eine Führungsplatte angeordnet, die sich vom Abzugsbereich schräg nach unten erstreckt.

Aus der EP 1 705 430 A1 ist eine Dunstabzugshaube mit einem Fettfilter mit zwei Filterplatten bekannt, auf welche die Luft schräg einfällt. An den Filterplatten sind Umlenkelemente angeordnet, welche die Luft in eine Richtung entgegengesetzt zur Einfallsrichtung ablenkt.

In der DE 10 2006 055 001 A1 wird eine Dunstabsaugeinrichtung offenbart, welche mindestens ein Dunsteingrenzungsmodul und mindestens ein Dunsteingrenzungsmodul aufweist, wobei das Dunsteinzugsmodul dazu ausgebildet ist, Dunst auf einen ersten Raum zu begrenzen und der Dunst über eine Absaugöffnung aus dem ersten Raumbereich abgesaugt wird.

In der EP 2 516 930 A1 wird eine Filtereinheit für eine Dunstabzugsvorrichtung mit einem Filterelement offenbart, das die Absaugöffnung der Dunstabzugshaube zumindest teilweise abdeckt. Die Filtereinheit umfasst ein Luftleitblech, welches das Filterelement zumindest umgibt und eine Prallplatte, die die Filterfläche des Filterelementes vollständig abdeckt. Die Prallplatte ist mit dem Luftleitblech verbunden
Aus der DE 10 2008 020 149 A1 ist eine Filtereinheit bekannt, bei der ein Wrasenleitblech mit einem Fettfilter zu einer Filtereinheit kombiniert ist. Hierbei bildet ein Teil des Wrasenleitblechs einen Prallbereich und dieser ist von einem Randabsaugbereich umgeben, in dem mindestens eine Durchtrittsöffnung vorgesehen ist. Der Randabsaugbereich ist bei dieser Filtereinheit bezüglich des Prallbereiches nach oben geneigt.

Ein Nachteil dieser Filtereinheit, die in DE 10 2008 020 149 A1 beschrieben ist, besteht darin, dass es für eine zuverlässige Zuführung von Luft, die durch die Dunstabzugshaube angesaugt wird, zu den Durchtrittsöffnungen erforderlich ist, dass diese zumindest teilweise in senkrechter Projektion auf den Prallbereich außerhalb des Prallbereiches liegen. Hierdurch wird zum einen der optische Eindruck der Filtereinheit verschlechtert und zum anderen kann es durch das direkte Anströmen des Fettfilters zu Strömungsverlusten kommen.

Aufgabe der vorliegenden Erfindung ist es daher eine Dunstabzugshaube mit einem Luftleitelement zu schaffen, mit der die Strömungsverluste beim Anströmen eines Filterelementes minimiert werden können.

Der Erfindung liegt die Erkenntnis zugrunde, dass diese Aufgabe durch eine optimierte Einströmgeometrie zu den Durchtrittsöffnungen und optimierte Positionierung der Durchtrittsöffnungen gelöst werden kann.

Erfindungsgemäß wird die Aufgabe daher gelöst durch eine Dunstabzugshaube mit einem in die Ansaugöffnung eingesetzten Luftleitelement, das ein Wrasenleitblech umfasst, das eine Prallplatte, mindestens eine Durchtrittsöffnung, die oberhalb der Prallplatte liegt, sowie eine die Prallplatte zumindest teilweise umgebende Einströmgeometrie mit mindestens einer Anströmfläche aufweist. Das Luftleitelement ist dadurch gekennzeichnet, dass die Anströmfläche von dem äußeren Bereich des Wrasenleitblechs in Richtung auf die Durchtrittsöffnung nach oben geneigt ist, wobei zumindest an einem Teil des Randes der Prallplatte eine Leitfläche vorgesehen ist, die sich von der Prallplatte nach oben erstreckt und der Neigungswinkel der Leitfläche zu der Horizontalen größer oder gleich dem Neigungswinkel zwischen der Anströmfläche und der Horizontalen ist, wobei das Wrasenleitblech durch ein einteiliges Blech gebildet wird.

Richtungsangaben, wie oben und unten, beziehen sich, soweit nicht anders angegeben auf das Luftleitelement in einem in einer Dunstabzugshaube mit horizontaler Ansaugöffnung eingesetzten Betriebszustand. Auch Winkelangaben zu der Horizontalen oder Angaben, wie waagerecht oder geneigt zu der Horizontalen, beziehen sich das Luftleitelement in diesem Betriebszustand.

Als Luftleitelement wird im Sinne der Erfindung ein Element bezeichnet, das zumindest eine Durchtrittsöffnung für Dünste und Wrasen aufweist und das in die oder an die Ansaugöffnung der Dunstabzugshaube angebracht wird und über das Dünste und Wrasen, die von der Dunstabzugshaube angesaugt werden, zu Durchtrittsöffnungen in dem Luftleitelement geleitet werden. Das Luftleitelement kann zusätzlich zu dem Wrasenleitblech beispielsweise eines oder mehrere Filterelemente aufweisen. Alternativ ist oberhalb des Luftleitelementes ein Filterelement separat in der Dunstabzugshaube vorgesehen. Das Wrasenleitblech ist erfindungsgemäß ein einteiliges Bauteil, das vorzugsweise ein Metallblech darstellt. Die Form des Wrasenleitblechs in Unteransicht ist vorzugsweise rechteckig. Als Prallplatte wird ein Bereich des Wrasenleitblechs verstanden, der luftundurchlässig ist und durch den das unmittelbare Eintreten von Dünsten und Wrasen in die Ansaugöffnung und ein oberhalb des Wrasenleitblechs vorgesehenes Filterelement verhindert wird. Die Einströmgeometrie bezeichnet den Teil des Wrasenleitblechs, der außer der Prallplatte für eine Zuleitung von Wrasen und Dünsten, die das Luftleitelement von unten anströmen, zu den Durchtrittsöffnungen führt.

Die Prallplatte und die Einströmgeometrie werden durch Biegen des Materials des Wrasenleitblechs erzeugt. Das Wrasenleitblech bildet eine dreidimensionale Geometrie. Die Durchtrittsöffnungen können beispielsweise durch Stanzen vor dem Biegen eingebracht werden. Die Durchtrittsöffnungen sind in der Nähe des Randes der Prallplatte oberhalb der Prallplatte in dem Material des Wrasenleitblechs vorgesehen. Vorzugsweise sind in der Nähe aller vier Ränder der Prallplatte Durchtrittsöffnungen eingebracht. Vorzugsweise sind an jedem der Ränder der Prallplatte in der Nähe zu deren Kante mehrere Durchtrittsöffnungen vorgesehen, die durch Stege voneinander getrennt sind. Im Folgenden wird bei einigen Erläuterungen aus Klarheitsgründen nur auf eine Durchtrittsöffnung Bezug genommen. Es versteht sich aber das diese Erläuterungen entsprechend für die vorzugsweise mehreren Durchtrittsöffnungen bezeihen. Durch die Durchtrittsöffnungen wird der sogenannte Randabsaugbereich gebildet, über den Dünste und Wrasen in das Innere des Luftleitelementes und zu einem Filterelement gelangen können.

Die Anströmfläche dient erfindungsgemäß zur Leitung von anströmendem Wrasen im Randbereich des Wrasenleitblechs zu den Durchtrittsöffnungen des Wrasenleitblechs. Über die Anströmfläche wird insbesondere der Anströmwinkel mit dem der Wrasen zu der Durchtrittsöffnung gelangt eingestellt. Erfindungsgemäß ist die Anströmfläche der Einströmgeometrie so ausgerichtet, dass diese von einem Rand des Wrasenleitblechs zu der Durchtrittsöffnung nach oben verläuft. Da die Durchtrittsöffnung ebenfalls oberhalb der Prallplatte eingebracht ist, befindet sich das Ende der Anströmfläche, das dem Rand des Wrasenleitblechs abgewandt ist, in einer Ebene, die oberhalb der Ebene der Prallplatte liegt.

Indem bei dem erfindungsgemäßen Luftleitelement die Anströmfläche der Einströmgeometrie in Richtung auf die Durchtrittsöffnung nach oben geneigt ist, kann der Betrag der Umlenkung, den der anströmende Wrasen ausführen muss, um zu der Durchtrittsöffnung zu gelangen minimiert werden. Dennoch kann die Durchtrittsöffnung aufgrund der erfindungsgemäßen Einströmgeometrie so angeordnet sein, dass diese für den Benutzer der Dunstabzugshaube nicht ohne weiteres sichtbar ist. Zudem ist in der Regel oberhalb Wrasenleitblech als Teil des Luftleitelementes oder als separates Bauteil ein Filterelement in Form einer Filtermatte oder Filterkassette angeordnet. Dieses erstreckt sich parallel zu der Prallplatte. Durch eine geneigte Anströmfläche, die auf die Durchtrittsöffnung gerichtet ist, kann die Strömungsrichtung des Wrasens so eingestellt werden, dass dieser nach dem Durchtritt durch die Durchtrittsöffnung schräg auf das Filterelement auftrifft. Hierdurch lassen sich die Verwirbelungen des Wrasens weiter verringern.

Durch die mit dem erfindungsgemäßen Luftleitelement erzielbare schräg auf die das Filterelement gerichtete Luft- beziehungsweise Wrasenströmung werden geringe Strömungsverluste erzielt und damit hohe Volumenstromwerte bezogen auf die Dunstabzugshaube erhalten.

Schließlich ist durch den erfindungsgemäßen Aufbau des Luftleitelementes die Bauhöhe des Wrasenleitblechs geringer als bei einem Luftleitelement, bei dem ein Anströmbereich von einer Durchtrittsöffnung nach oben gerichtet ist. Bei dem erfindungsgemäßen Luftleitelement kann die Höhe des Wrasenleitblechs auf den Abstand zwischen der oberen Kante der Anströmfläche und der Ebene der Prallplatte beschränkt sein.

Vorzugsweise liegt die untere Kante der Anströmfläche in der Ebene der Prallplatte oder um einen geringen Betrag ober- oder unterhalb der Ebene der Prallplatte. Hierdurch kann die Länge der Anströmfläche maximiert werden und zudem ist eine zuverlässige Zuleitung von Wrasen zu den oberhalb der Prallplatte liegenden Durchtrittsöffnungen gewährleistet.

Gemäß einer bevorzugten Ausführungsform liegt die Durchtrittsöffnung in senkrechter Projektion auf die Prallplatte in der Fläche der Prallplatte. Dies bedeutet, dass bei Draufsicht auf die Unterseite eines in eine horizontale Ansaugöffnung der Dunstabzugshaube eingebrachten Luftleitelementes für den Betrachter lediglich die Prallplatte und ein Teil der Einströmgeometrie sichtbar sind. Insbesondere ist zumindest die geneigte Anströmfläche von der Einströmgeometrie sichtbar. Der Einblick auf die Durchtrittsöffnungen hingegen ist durch die Prallplatte versperrt. Dies verbessert den optischen Eindruck des Luftleitelementes, da die sichtbaren Oberflächen lediglich durchgehende Flächen darstellen und auch der Einblick auf das hinter dem Wrasenleitblech angeordneten Filterelementes somit versperrt ist. Zudem kann ein unmittelbares, senkrechtes Anströmen des Filterelementes von Wrasen verhindert werden, was zu einem unkontrollierten Durchtreten von verunreinigtem Wrasen durch das Filterelement führen würde. Diese Anordnung der Durchtrittsöffnung oberhalb der Prallplatte und in senkrechter Projektion von dieser Prallplatte verdeckt, ist bei dem erfindungsgemäßen Luftleitelement möglich, da die einzelnen Umlenkungen des anströmenden Wrasens trotz dieser Position der Durchtrittsöffnungen aufgrund der geneigten Anströmfläche gering sind. Somit kann trotz der Anordnung der Durchtrittsöffnungen die Gefahr von Verwirbelungen des anströmenden Wrasens und eine damit verbundene Kondensatbildung verhindert werden.

An zumindest einem Teil des Randes der Prallplatte ist erfindungsgemäß eine Leitfläche vorgesehen, die sich von der Prallplatte aus nach oben erstreckt und der Neigungswinkel der Leitfläche zu der Horizontalen ist größer oder gleich dem Neigungswinkel zwischen der Anströmfläche und der Horizontalen. Die Leitfläche dient insbesondere der Führung von Wrasen, das entlang der Prallplatte zu der Einströmgeometrie, die die Prallplatte umgibt, gelangt. Die Leitfläche wird insbesondere durch ein Hochbiegen der Kante der Prallplatte um mehr als 90° erzeugt. Hierbei wird eine Umströmkante gebildet, die vorzugsweise gerundet ist, das heißt einen Krümmungsradius von größer Null aufweist. Der Bereich, der nach dem Hochbiegen der Kanten der Prallplatte nach oben und innen gerichtet ist, bildet eine Leitfläche an die sich die Durchtrittsöffnung anschließt. Indem am Rand der Prallplatte eine Umströmkante mit sich anschließender Leitfläche vorliegt, wird zum einen Wrasen, der von der Prallplatte zu der Einströmgeometrie gelangt, mit geringen Umlenkungen zu der Durchtrittsöffnung geleitet. Zudem wird durch die Leitfläche auch eine Verwirbelung von Wrasen, der über die Anströmfläche zu der Durchtrittsöffnung geleitet wird, verhindert.

Indem zusätzlich der Neigungswinkel zwischen der Horizontalen und der Leitfläche größer ist als der Neigungswinkel der Anströmfläche zu der Horizontalen wird eine Verjüngung der Einströmgeometrie zu der Durchtrittsöffnung erzielt. Es hat sich gezeigt, dass bei einem solchen Winkelverhältnis die Strömungsverluste verringert werden und damit die Volumenstromwerte der Dunstabzugshaube insgesamt verbessert werden.

Der Neigungswinkel der Leitfläche zu der Horizontalen ist erfindungsgemäß klein und kann beispielsweise im Bereich von 30-70°, vorzugsweise im Bereich von 45°-60° liegen. Strömungssimulationen und praktische Messungen haben gezeigt, dass insbesondere bei einer abgerundeten Umströmkante und deren Auslauf über die Leitfläche in einem schrägen Winkel α von kleiner 60°, vorzugsweise kleiner 45° auf das Filterelement besonders geringe Werte für die Strömungsverluste und damit besonders gute Geräte-Volumenstromwerte der Dunstabzugshaube erzielt werden können.

Der Neigungswinkel der Anströmfläche zu der Horizontalen ist vorzugsweise geringer als der Neigungswinkel zwischen Leitfläche und Horizontale und kann beispielsweise im Bereich von 20 bis 60° liegen.

Indem der Neigungswinkel der Anströmfläche gering ist, kann insbesondere bei einer Ausführungsform bei der die untere Kante der Anströmfläche im Bereich der Ebene der Prallplatte liegt, die Fläche der Anströmfläche maximiert werden.

Gemäß einer Ausführungsform schließt sich an ein inneres Ende der Anströmfläche ein waagerechter Verbindungsbereich an, der zumindest teilweise eine Zuströmfläche zu einer Durchtrittsöffnung bildet. Als inneres Ende der Anströmfläche wird das Ende der Anströmfläche bezeichnet, das von dem Rand des Wrasenleitblechs beabstandet ist, das heißt der Prallplatte zugewandt ist. Die Zuströmfläche dient somit als Verlängerung der Anströmfläche, wobei die Strömungsrichtung von Wrasen von der Anströmfläche zu der Zuströmfläche geändert wird, bevor der Wrasen durch die Durchtrittsöffnung in das Luftleitelement eintritt. Indem die Anströmfläche in einen waagerechten Bereich übergeht, wird die Einströmgeometrie zudem verjüngt. Die Länge der Zuströmfläche, das heißt deren Erstreckung von der Anströmfläche nach innen wird aber vorzugsweise gering gehalten.

Die Durchtrittsöffnung erstreckt sich vorzugsweise über einen Teil des Verbindungsbereiches und über einen Teil eines den Verbindungsbereich mit der Prallplatte verbindenden Übergangsbereiches. Der Übergangsbereich, in dem die Leitfläche gebildet ist, ist vom Rand der Prallplatte schräg nach innen geneigt. Indem sich die Durchtrittsöffnung von dem Verbindungsbereich bis in diesen Übergangsbereich erstreckt, kann die Größe der Öffnung maximiert werden.

Die Durchtrittsöffnung kann so positioniert sein, dass das Ende der Durchtrittsöffnung in dem Übergangsbereich in senkrechter Projektion auf die Prallplatte näher zum Rand der Prallplatte liegt als das Ende der Durchtrittsöffnung in dem Verbindungsbereich in senkrechter Projektion auf die Prallplatte. Hierdurch kann ein Entweichen von Wrasen, der entlang der Anströmfläche und der Zuströmfläche zu der Durchtrittsöffnung gerät, nach unten verhindert werden. Alternativ ist es aber auch möglich, dass die beiden Enden der Durchtrittsöffnung in senkrechter Projektion übereinander liegen.

Gemäß einer Ausführungsform weist das Wrasenleitblech an zwei sich gegenüberliegenden Randbereichen jeweils eine Anströmfläche auf. Die beiden Randbereiche, an denen die Anströmflächen vorgesehen sind, stellen vorzugsweise bei einem in die Ansaugöffnung der Dunstabzugshaube eingesetzten Luftleitelement den vorderen und hinteren Randbereich des Wrasenleitbleches dar. An den beiden anderen Rändern kann sich die Einströmgeometrie auf eine waagerechte Zuströmfläche beschränken. Es hat sich gezeigt, dass das Vorsehen von Anströmflächen an dem vorderen und hinteren Rand des Wrasenleitblechs ausreichend sind, um die Strömungsverluste an dem Luftleitelement soweit zu verringern, dass gute Volumenstromwerte der Dunstabzugshaube erhalten werden können.

Alternativ kann aber auch an allen vier Randbereichen des Wrasenleitblechs jeweils eine Anströmfläche vorgesehen sein. Diese Ausführungsform weist den Vorteil auf, dass die Zuleitung von Wrasen zu den Durchtrittsöffnungen an allen vier Rändern der Prallplatte gleichermaßen erfolgt. Insbesondere wird bei dieser Ausführungsform eine allseitig schräg auf ein hinter beziehungsweise oberhalb des Wrasenleitbleches angeordnetes Filterelement zulaufende Anströmung erzielt.

Weiterhin liegt es im Rahmen der vorliegenden Erfindung ein Wrasenleitblech zu verwenden, bei dem an nur drei Randbereichen der Prallplatte Durchtrittsöffnungen vorgesehen sind. Auch bei dieser Ausführungsform kann eine Anströmfläche an zwei gegenüberliegenden Randbereichen des Wrasenleitblechs oder an allen vier Randbereichen vorgesehen sein. Der Vorteil der Aussparung von Durchtrittsöffnungen an einer Seite der Prallplatte liegt in der Möglichkeit an dieser Seite Fett oder Öl, das sich in dem Wrasenleitblech ansammelt, aufzufangen oder zumindest dessen Heraustropfen zu verhindern. Diese Ausführungsform ist besonders für Dunstabzugshaube bevorzugt, bei denen die Ansaugöffnung schräg zu der Horizontalen liegt. Bei diesen Dunstabzugshauben kann das Luftleitelement so eingesetzt werden, dass die verschlossene Seite der Prallplatte nach hinten gerichtet ist. Mit der erfindungsgemäßen Einströmgeometrie kann dennoch über die drei mit Durchlassöffnungen versehenen Seiten ein ausreichendes Eintreten von Wrasen in das Luftleitelement sichergestellt werden.

Das Wrasenleitblech wird erfindungsgemäß durch ein einteiliges, gebogenes Blech gebildet. Hierdurch wird der Gesamtaufbau des Luftleitelementes und damit auch dessen Herstellung vereinfacht Zudem sind bei dieser Ausführungsform keine separaten Verbindungselemente beispielsweise zum Verbinden der Prallplatte mit der Einströmgeometrie erforderlich, die zur Störung der Strömung und damit zu Verwirbelungen des Wrasens führen könnten. Bei einem einteiligen Blech kann die Verbindung zwischen der Prallplatte und der Anströmfläche vielmehr über Stege erfolgen, die zwischen den Durchtrittsöffnungen vorliegen. Diese Stege werden durch das Ausstanzen des Materials im Bereich der Durchtrittsöffnung erhalten und sind somit mit der Leitfläche und der Zuströmfläche ausgerichtet und behindern dem Strömungsweg des Wrasens nur unmittelbar am Eintritt in die Durchtrittsöffnung.

Gemäß einer bevorzugten Ausführungsform umfasst das Luftleitelement zumindest ein Filterelement, das oberhalb der Prallplatte gehalten ist. Indem das Filterelement oder die Filterelemente Teil des Luftleitelementes darstellen, kann die relative Ausrichtung der einzelnen Flächen des Wrasenleitblechs zu dem Filterelement bereits bei der Herstellung des Luftleitelementes festgelegt werden. Ein Ausrichten des Filterelementes beim Einsetzen des Luftleitelementes in die Ansaugöffnung der Dunstabzugshaube ist daher nicht erforderlich. Vorzugsweise weist das Luftleitelement mindestens ein flächiges Filterelement auf, das parallel zu der Prallplatte angeordnet ist. Das Filterelement kann beispielsweise auf der Oberseite des Verbindungsbereiches und somit auf der Oberseite einer in diesem Bereich gegebenenfalls gebildeten Zuströmfläche aufliegen und mit dem Wrasenleitblech verbunden sein.

Mit dem erfindungsgemäßen Luftleitelement sind auf dem Weg bis zu dem Filterelement strömungstechnisch möglichst wenige und sehr geringfügige Umlenkungsstellen angeordnet. An Umlenkstellen besteht immer die Gefahr zusätzlicher Verwirbelungen, was Kondensatbildung zur Folge hat. Dies kann mit dem erfindungsgemäßen Luftleitelement vermieden werden.

Die Erfindung wird im Folgenden erneut unter Bezugnahme auf die beiliegenden Zeichnungen erläutert. Hierbei zeigen:
- Figur 1:: eine schematische, perspektivische Unteransicht einer ersten Ausführungsform des erfindungsgemäßen Luftleitelementes;
- Figur 2:: eine schematische, perspektivische Unteransicht einer zweiten Ausführungsform des erfindungsgemäßen Luftleitelementes;
- Figur 3:: eine schematische, perspektivische Schnittansicht durch den Randbereich der Ausführungsform des erfindungsgemäßen Luftleitelementes nach Figur 2;
- Figur 4:: eine schematische, perspektivische Schnittansicht durch den Randbereich der Ausführungsform des erfindungsgemäßen Luftleitelementes nach Figur 1;
- Figur 5:: eine schematische Darstellung der Wrasenströmung an dem Luftleitelement nach Figur 3; und
- Figur 6:: eine schematische Darstellung der Wrasenströmung an dem Luftleitelement nach Figur 4.

In Figur 1 ist eine Ausführungsform des erfindungsgemäßen Luftleitelementes 1 gezeigt. Das Luftleitelement 1 umfasst in der dargestellten Ausführungsform ein Wrasenleitblech 10 und ein Grundelement 2, von dem in der dargestellten Ansicht nur die Verbindungslaschen 21 sichtbar sind. Der mittlere Bereich des Wrasenleitblechs 10 wird durch eine Prallplatte 11 gebildet, die eine ebene rechteckige Platte darstellt. Die Prallplatte 11 ist von einer Einströmgeometrie 12 umgeben. Die Einströmgeometrie 12 umfasst in der dargestellten Ausführungsform vier Anströmflächen 120, die sich von den vier Rändern des Wrasenleitblechs 10 aus nach innen in Richtung auf die Prallplatte 11 erstrecken. An die Anströmflächen 120 schließt sich jeweils eine Zuströmfläche 122 an. Wie später genauer erläutert wird, ist die Zuströmfläche 122 mit der Prallplatte 11 über deren Umströmkanten 14 verbunden, die die Ränder der Prallplatte 14 bilden.

In der in Figur 2 gezeigten Ausführungsform unterscheidet sich von der Ausführungsform nach Figur 1 lediglich dadurch, dass in der Einströmgeometrie 12 nur zwei Anströmflächen 120 vorgesehen sind. Diese befinden sich an den kurzen Rändern des Wrasenleitblechs 10. An den beiden langen Rändern des Wrasenleitblechs 10 sind lediglich waagerechte Zuströmflächen 122 vorgesehen. Im eingebrachten Zustand in eine Ansaugöffnung einer Dunstabzugshaube (nicht gezeigt) liegen die kurzen Ränder des Wrasenleitblechs an der Vorderseite und der Rückseite der Ansaugöffnung an.

In Figur 3 ist eine schematische Schnittansicht der Ausführungsform nach Figur 2 gezeigt. Aus dieser Ansicht ist der Aufbau des Wrasenleitblechs 10 genauer zu erkennen. Vom äußeren Rand des Wrasenleitblechs 10 aus verläuft eine Anströmfläche 120 schräg nach oben und geht in einen horizontal verlaufenden Verbindungsbereich 121 über. Der Neigungswinkel β der Anströmfläche 120 zu der Horizontalen liegt vorzugsweise in einem Bereich von 20° bis 60°. Das Ende des Verbindungsbereiches 121, das der Anströmfläche 120 abgewandt ist, ist aus der Horizontalen nach unten und außen gebogen und geht in einen Übergangsbereich 140 über. Dieser Übergangsbereich 140 steht unter einem Neigungswinkel α zu dem Verbindungsbereich 121. Der Neigungswinkel α ist hierbei größer oder gleich dem Neigungswinkel β der Anströmfläche 120. Der Übergangsbereich 140 endet an einer Umströmkante 14, die den Rand der Prallplatte 11 bildet. Die Prallplatte 11 ist horizontal ausgerichtet. Die Prallplatte 11, der Übergangsbereich 140 und der Verbindungsbereich 121 bilden zusammen eine Z-Form.

In dem Übergangsbereich 140 und dem Verbindungsbereich 121 sind Durchtrittsöffnungen 13 eingebracht. Diese sind durch Stege 15 von einander getrennt, die sich über einen Teil der Länge des Übergangsbereiches 140 und des Verbindungsbereiches 121 erstrecken. Die Durchtrittsöffnungen 13 erstrecken sich somit von dem Übergangsbereich 140 bis in den Verbindungsbereich 121. Der Teil des Übergangsbereiches 140, der nicht von der Durchtrittsöffnung 13 abgedeckt ist, bildet eine Leitfläche 141 und der Teil des Verbindungsbereiches 121, der nicht von der Durchtrittsöffnung 13 abgedeckt ist, bildet eine Zuströmfläche 122. In senkrechter Projektion liegt bei der dargestellten Ausführungsform das Ende der Durchtrittsöffnung 13, das in dem Verbindungsbereich 121 liegt, weiter im Inneren der Fläche der Prallplatte, das heißt weiter beabstandet von dem Rand der Prallplatte 14 als das Ende der Durchtrittsöffnung 13, das in dem Übergangsbereich 140 liegt. Die beiden Längsenden der Durchtrittsöffnung 13 können aber in senkrechter Projektion aber auch übereinander liegen.

Die Umströmkante 14 der Prallplatte 11 liegt in senkrechter Projektion auf den Verbindungsbereich 121 in der Zuströmfläche 122. Es ist allerdings auch möglich, dass die Umströmkante 14 in senkrechter Projektion auf den Verbindungsbereich 121 mit dem Ende der Anströmfläche 120 zusammenfällt, das heißt dieses abdeckt. In diesem Fall kann gegebenenfalls auf eine Zuströmfläche in der Verbindungsbereich 121 verzichtet werden und dieser kann ausschließlich aus den Stegen 15 zwischen den Durchtrittsöffnungen 13 und den Durchtrittsöffnungen 13 bestehen.

In Figur 4 ist eine schematische, perspektivische Schnittansicht der Ausführungsform des Luftleitelementes 1 nach Figur 1 gezeigt. Der Aufbau dieser Ausführungsform entspricht im Wesentlichen dem in Figur 3 gezeigten Aufbau und wird daher nicht erneut im Detail erläutert. Gleiche Bestandteile der beiden Ausführungsformen sind mit den gleichen Bezugszeichen versehen. Allerdings ist bei der in Figur 4 gezeigten Ausführungsform zu erkennen, dass an allen vier Rändern des Wrasenleitblechs 10 jeweils eine Anströmfläche 120 vorgesehen ist. Weiterhin ist bei der gezeigten Ausführungsform in Figur 4 das Grundelement 2 des Luftleitelementes 1 teilweise angedeutet. Dieses stellt in der dargestellten Ausführungsform einen Rahmen dar, in den ein flächiges Filterelement (nicht gezeigt) eingebracht werden kann. Das Filterelement kann in dem Rahmen gehalten werden und insbesondere an der Oberseite des Verbindungsbereiches anliegen. Die Verbindungslasche 21 des Grundelementes, die sich durch eine Seitenwand des Wrasenleitblechs 10 hindurch erstreckt, dient zur Befestigung des Luftleitelementes 1 in der Ansaugöffnung einer Dunstabzugshaube. Die Verbindungslasche kann aber auch an dem Wrasenleitblech 10 selber ausgebildet sein. Ein Grundelement 2 entsprechend dem in Figur 4 gezeigten kann auch bei der Ausführungsform nach Figuren 2 und 3 verwendet werden.

Die Strömungsrichtung der Wrasen, die das Luftleitelement 1 anströmen, wird unter Bezugnahme auf die Figuren 5 und 6 genauer beschrieben.

Dünste und Wrasen, die das Luftleitelement 1 von unten anströmen, erreichen zunächst die Prallplatte 11 und den äußeren Rand des Wrasenleitblechs 10. Der äußere Rand des Wrasenleitblechs 10 und die Prallplatte 10 liegen bei den dargestellten Ausführungsformen auf der gleichen horizontalen Ebene. Die Luft, die auf die Prallplatte 10 auftrifft wird an dieser entlang zu der Einströmgeometrie 12 an den Rändern des Wrasenleitblechs 10 geleitet. Luft, die von unten auf die Einströmgeometrie 12 auftrifft, wird entlang der Anströmfläche 120 zu der Zuströmfläche 122 geleitet und tritt von dort in die Durchtrittsöffnung 13 ein. Auch Luft, die die Zuströmfläche 122 unmittelbar von unten erreicht oder über die Prallplatte 11 zu der Zuströmfläche 122 geleitet wird, wird aufgrund der Strömung die sich entlang der Anströmfläche 120 ausbildet, zu der Durchtrittsöffnung 13 geleitet.

Mit der vorliegenden Erfindung kann eine Reihe von Vorteilen erzielt werden. Insbesondere wird eine optimierte Anströmung und Luftführung im Randansaugbereich erhalten. Weiterhin können die Anströmungsverluste dadurch reduziert werden, dass das Filterelement in einem spitzen Winkel von dem angesaugten Wrasen angeströmt wird. Schließlich kann die erfindungsgemäße optimierte Anströmgeometrie, die zu möglichst wenigen Strömungsverlusten führt, auf einer extrem geringen Einbautiefe realisiert werden.

### Bezugszeichenliste

- 1: Luftleitelement

- 10: Wrasenleitblech
- 11: Prallplatte

- 12: Einströmgeometrie
- 120: Anströmfläche
- 121: Verbindungsbereich
- 122: Zuströmfläche

- 13: Durchtrittsöffnung

- 14: Umströmkante
- 140: Übergangsbereich
- 141: Leitfläche

- 15: Steg

- 2: Grundelement
- 21: Verbindungslasche

## Patentansprüche

1. Dunstabzugshaube mit einem in die Ansaugöffnung eingesetzten Luftleitelement, das ein Wrasenleitblech (10) umfasst, das eine Prallplatte (11), mindestens eine Durchtrittsöffnung (13), die oberhalb der Prallplatte (11) liegt, sowie eine die Prallplatte (11) zumindest teilweise umgebende Einströmgeometrie (12) mit mindestens einer Anströmfläche (120) aufweist, wobei die Anströmfläche (120) von dem äußeren Rand des Wrasenleitblechs (10) in Richtung auf die Durchtrittsöffnung (13) nach oben geneigt ist, **dadurch gekennzeichnet dass** zumindest an einem Teil des Randes der Prallplatte (11) eine Leitfläche (141) vorgesehen ist, die sich von der Prallplatte (11) nach oben erstreckt und der Neigungswinkel (α) der Leitfläche (141) zu der Horizontalen größer oder gleich dem Neigungswinkel (β) zwischen der Anströmfläche (120) und der Horizontalen ist, wobei das Wrasenleitblech (10) durch ein einteiliges gebogenes Blech gebildet wird.

2. Dunstabzugshaube nach Anspruch 1, **dadurch gekennzeichnet, dass** die Durchtrittsöffnung (13) in senkrechter Projektion auf die Prallplatte (11) in der Fläche der Prallplatte (11) liegt.

3. Dunstabzugshaube nach einem der Ansprüche 1 oder 2, **dadurch gekennzeichnet, dass** sich an ein inneres Ende der Anströmfläche (120) ein waagerechter Verbindungsbereich (121) anschließt, der zumindest teilweise eine Zuströmfläche (122) zu einer Durchtrittsöffnung (13) bildet.

4. Dunstabzugshaube nach Anspruch 3, **dadurch gekennzeichnet, dass** die Durchtrittsöffnung (13) sich über einen Teil des Verbindungsbereiches (140) und über einen Teil eines den Verbindungsbereich (140) mit der Prallplatte (11) verbindenden Übergangsbereiches (140) erstreckt.

5. Dunstabzugshaube nach Anspruch 4, **dadurch gekennzeichnet, dass** das Ende der Durchtrittsöffnung (13) in dem Übergangsbereich (140) in senkrechter Projektion auf die Prallplatte (11) näher zum Rand der Prallplatte (11) liegt als das Ende der Durchtrittsöffnung (13) in dem Verbindungsbereich (121) in senkrechter Projektion auf die Prallplatte (11).

6. Dunstabzugshaube nach einem der Ansprüche 1 bis 5, **dadurch gekennzeichnet, dass** das Wrasenleitblech (10) an zwei sich gegenüberliegenden Randbereichen eine Anströmfläche (120) aufweist.

7. Dunstabzugshaube nach einem der Ansprüche 1 bis 6, **dadurch gekennzeichnet, dass** dieses zumindest ein Filterelement umfasst, das oberhalb der Prallplatte (11) gehalten ist.

## Claims

1. Extractor hood with an air guidance element which is inserted into the suction opening and which comprises a vapour guide plate (10) which has a baffle plate (11), at least one through opening (13), which lies above the baffle plate (11), and an inflow geometry (12) at least partially surrounding the baffle plate (11) and having at least one inflow surface (120), wherein the inflow surface (120) is upwardly inclined from the outer edge of the vapour guide plate (10) in the direction of the through opening (13), **characterised in that** a guide surface (141) is provided at least on one part of the edge of the baffle plate (11) and extends upwards from the baffle plate (11) and the angle of inclination (α) of the guide surface (141) with respect to the horizontal is greater than or equal to the angle of inclination (β) between the inflow surface (120) and the horizontal, wherein the vapour guide plate (10) is formed by a single piece of bent sheet metal.

2. Extractor hood according to claim 1, **characterised in that** the through opening (13) in the vertical projection on the baffle plate (11) is present on the surface of the baffle plate (11).

3. Extractor hood according to one of claims 1 or 2, **characterised in that** a horizontal connection region (121) adjoins an inner end of the inflow surface (120), said connection region (121) at least partially forming an inflow surface (122) to a through opening (13).

4. Extractor hood according to claim 3, **characterised in that** the through opening (13) extends across part of the connection region (140) and across part of a transition region (140) connecting the connection region (140) to the baffle plate (11).

5. Extractor hood according to claim 4, **characterised in that** the end of the through opening (13) in the transition region (140) in the vertical projection on the baffle plate (11) lies closer to the edge of the baffle plate (11) than the end of the through opening (13) in the connection region (121) in the vertical projection on the baffle plate (11).

6. Extractor hood according to one of claims 1 to 5, **characterised in that** the vapour guide plate (10) has an inflow surface (120) on two opposing edge regions.

7. Extractor hood according to one of claims 1 to 6, **characterised in that** this comprises at least one filter element which is held above the baffle plate (11).

## Revendications

1. Hotte aspirante pour fumées munie d'un élément de guidage d'air, inséré dans l'ouverture d'aspiration, qui comprend une tôle de guidage des buées (10), qui présente une tôle déflectrice (11), au moins une ouverture traversante (13) qui se situe au-dessus de la tôle déflectrice (11), ainsi qu'une géométrie d'admission (12) entourant au moins partiellement la tôle déflectrice (11) et munie d'au moins une surface à incidence (120), dans laquelle la surface à incidence (120) est inclinée vers le haut à partir du bord extérieur de la tôle de guidage des buées (10) en direction de l'ouverture traversante (13),
**caractérisée en ce qu'**une surface de guidage (141), qui s'étend vers le haut à partir de la tôle déflectrice (11), est prévue au moins au niveau d'une partie du bord de la tôle déflectrice (11), et l'angle d'inclinaison (α) de la surface de guidage (141) par rapport à l'horizontale est supérieur ou égal à l'angle d'inclinaison (β) existant entre la surface à incidence (120) et l'horizontale, dans laquelle la tôle de guidage des buées (10) est formée d'une tôle recourbée d'un seul tenant.

2. Hotte aspirante pour fumées selon la revendication 1, **caractérisée en ce que** l'ouverture traversante (13) se situe dans le plan de la tôle déflectrice (11) en projection perpendiculaire sur la tôle déflectrice (11).

3. Hotte aspirante pour fumées selon la revendication 1 ou 2, **caractérisée en ce qu'**un secteur de liaison (121) horizontal qui forme au moins partiellement une surface d'afflux (122) vers une ouverture traversante (13), se raccorde à une extrémité intérieure de la surface à incidence (120).

4. Hotte aspirante pour fumées selon la revendication 3, **caractérisée en ce que** l'ouverture traversante (13) s'étend sur une partie du secteur de liaison (140) et sur une partie d'un secteur de transition (140) reliant le secteur de liaison (140) à la tôle déflectrice (11).

5. Hotte aspirante pour fumées selon la revendication 4, **caractérisée en ce que** l'extrémité de l'ouverture traversante (13) dans le secteur de transition (140) en projection perpendiculaire sur la tôle déflectrice (11) se trouve plus proche du bord de la tôle déflectrice (11) que l'extrémité de l'ouverture traversante (13) dans le secteur de liaison (121) en projection perpendiculaire sur la tôle déflectrice (11).

6. Hotte aspirante pour fumées selon l'une quelconque des revendications 1 à 5, **caractérisée en ce que** la tôle de guidage des buées (10) présente une surface à incidence (120) au niveau de deux secteurs de bord se faisant face.

7. Hotte aspirante pour fumées selon l'une quelconque des revendications 1 à 6, **caractérisée en ce que** celle-ci comprend au moins un élément formant filtre qui est maintenu au-dessus de la tôle déflectrice (11).
